# EUROPÄISCHE PATENTSCHRIFT

(11) **EP 0 925 859 B1**
(45) Veröffentlichungstag und Bekanntmachung des Hinweises auf die Patenterteilung: **16.08.2001**
(21) Anmeldenummer: 98250431.8
(22) Anmeldetag: 08.12.1998
(51) Int. Cl.: B22D 11/04

(54) **Seitenleisten einer verstellbaren Plattenkokille**
Sidewalls for an adjustable plate mould
Parois latérales pour lingotière à plaques

(30) Priorität: 23.12.1997 DE 19758385
(43) Veröffentlichungstag der Anmeldung: 30.06.1999
(73) Patentinhaber: SMS Demag AG, 40237 Düsseldorf (DE)
(72) Erfinder: Parschat, Lothar, Dipl.-Ing., 40885 Ratingen (DE); Thurm, Hans Günter, Dipl.-Ing., 47269 Duisburg (DE)
(74) Vertreter: Meissner, Peter E., Dipl.-Ing.

(56) Entgegenhaltungen:
- EP-A- 0 086 405
- DE-A- 2 310 615
- DE-A- 2 415 224

## Beschreibung

Die Erfindung betrifft Seitenleisten einer verstellbaren Plattenkokille zum Stranggießen von Brammen, insbesondere für Stahl, die zwischen den Kokillenbreitseiten einklemmbar und mit einer dem Formhohlraum abgekehrten Seite angeordneten Verstelleinrichtung verbunden sind.

Aus DE-OS 23 10 615 ist eine verstellbare Plattenkokille zum Stranggießen bekannt mit einem Tragrahmen und darin abgestützten, mit Kühleinrichtungen versehenen, den Formhohlraum begrenzenden Längs- und Querwänden mit einer Verstellvorrichtung, bei der eine Kupplung zum Unterbrechen der formschlüssigen Verbindung zugeordnet ist und die Kupplung während des Gießbetriebes eine Bewegung der festgeklemmten Querwand gegenüber den Anschlagflächen in Richtung zum Hohlraum und zurück erlaubt. Zwischen den Stützplatten und den fest hiermit verbundenen Kokillenwänden - sowohl der Schmalseiten als auch der Breitseiten der aus dieser Schrift bekannten Kokille - ist eine Kühleinrichtung vorgesehen.

Aus DE-OS 24 15 224 ist ein Verfahren zum Steuern der Kühlleistung von Schmalseitenwänden bei Plattenkokillen beim Stranggießen bekannt, wobei die Schmalseitenwände zwischen Breitseitenwänden festgeklemmt werden, und vor Gießbeginn der Formhohlraum zwischen den Schmalseitenwänden mit einem in Stranglaufrichtung konvergierenden und der Stahlqualität und der Strangbreite angepaßten Gießkonus versehen wird, welcher während des Gießbetriebes vorgebbar einstellbar ist.

Hierbei besteht eine Schmalseitenwand aus einer dem Formhohlraum zugewandten Kupferplatte, die fest mit einer Stützplatte verbunden ist.
Weiterhin ist aus EP 0 086 405 eine Kokillenwand bekannt, die aus einer Kupferplatte und einer biegsamen mit Kühlkanälen versehenen Verbundplatte besteht.

Auch bei dieser biegsamen Kokillenwand ist die aus Kupfer aufgebaute zum Formhohlraum hinweisende Platte innig mit einer Trägerwand verbunden.

Bei einem Formatwechsel der oben genannten Plattenkokillen sind jeweils die kompletten Seitenleisten zu wechseln.

In Kenntnis der o.g. Nachteile hat sich die Erfindung das Ziel gesetzt, eine Vorrichtung zu schaffen und ein entsprechendes Verfahren vorzugeben, bei dem sich mit einfachen konstruktiven Mitteln ein schnelles und dabei sicheres Wechseln des Brammenformates einer in einer Plattenkokille erzeugten Bramme bezüglich seiner Dicke durchführen läßt. Die Erfindung erreicht dieses Ziel durch die kennzeichnenden Merkmale des Vorrichtungsanspruchs 1 und des Verfahrensanspruchs 11.

Vorteilhafte Weiterbildungen der Erfindung sind in den Unteransprüchen 2 bis 10 definiert.

Erfindungsgemäß sind die Seitenleisten aus einem Wechselteil und einem Halteteil aufgebaut. Das Wechselteil besteht dabei aus Kupfer und besitzt eine U-förmige Gestalt, wobei die beiden Schenkel auf der dem Formhohlraum abgekehrten Seite angeordnet sind.

In den Freiraum des U-förmigen Wechselteils ragt ein Halteteil, welches über Preßelemente mit den Schenkeln des Wechselteils lösbar verbindbar sind.

Zur kraftschlüssigen Verbindung kommen als Preßelemente Membranen oder auch Federn zum Einsatz, wobei die letzteren durch hydraulische Elemente beim Wechseln der Wechselteile zusammengedrückt werden und während des Betriebes sich an der Innenseite der Schenkel abstützen.

In einer vorteilhaften Ausgestaltung sind die Schenkel mit Nocken versehen, so daß sie eine L-Form aufweisen. Bei dieser Ausgestaltung stützen sich die Preßelemente auf der zum Formhohlraum weisenden Seite der Nocken ab und drücken die Stirnfläche des Halteteils gegen die Innenseite des aus Kupfer aufgebauten Wechselteils.

Die sich berührenden Flächen des Halteteils und des Wechselteils sind als Kühlkanäle ausgestaltet. Ohne Minderung der Kühlleistung kann eine Fläche, vorzugsweise die des Halteteils, ebenflächig ausgebildet sein.

Die Abdichtung zwischen den Kanälen wird durch die Zwischenstege als ausreichend angesehen, da geringe Leckagen die Kühlung der aus Kupfer bestehenden Wechselteile nicht mindern.

Die Schenkel der U-förmigen Wechselteile sind so geformt, daß sie sich exakt der Innenfläche der Breitseiten der Kokille anpassen. Bei gleichem Innenaufbau des Halteteils sind diese mit dem Wechselteil sicher verbindbar, ohne daß ein Formwechsel der Halteteile durchzuführen ist.

Das Wechseln der Wechselteile nach Verschleiß oder bei einem Formatwechsel wird wie folgt durchgeführt:
- Die Klemmung der Seitenleisten durch die Breitseiten wird aufgehoben,
- die Pressung der Presselemente zwischen dem Halteteil und dem Wechselteil wird entspannt,
- bei U-förmigen Wechselteilen mit L-förmigem Schenkel werden die kupferförmigen Profile nach oben bzw. nach unten aus der Kokille herausgezogen und zum Wechseln entsprechend wieder eingeführt,
- bei U-förmigen Wechselteilen mit glatten Schenkeln könnten die U-förmigen Kupferprofile zum Forminnenraum bewegt werden, um dann schnell und ungehindert aus der Kokille herausgezogen zu werden. Der Einbau erfolgt in umkehrter Reihenfolge. Die U-förmigen Wechselteile mit glatten Schenkeln können aber auch in einer Weise gewechselt werden, daß die Klemmung zwischen den Breitseiten der Kokille verbleibt, zuerst also die kraftschlüssige Verbindung zwischen dem Halteteil und dem Wechselteil entspannt wird und das Halteteil über die Verstelleinrichtung aus dem Wechselteil herausgezogen wird. Anschließend kann nach Entspannung durch die Breitseiten das Wechselteil aus der Kokille herausgenommen werden. Beim Zusammenbau kann wiederum zuerst das Wechselteil eingeführt und von den Breitseiten geklemmt werden und das Halteteil über die Verstelleinrichtung in den Freiraum des U-förmigen Wechselteils geführt und dort kraftschlüssig geklemmt werden.

Ein Beispiel ist in der beigefügten Zeichnung dargelegt, die die Draufsicht einer Brammenkokille aufzeigt.

Die Figur 1 zeigt einen Formhohlraum 13, der von den Breitseiten 11 und 12 und den Seitenleisten 21 und 22 gebildet wird.

Die Breitseite 11 ist ebenflächig ausgestaltet und kann über Breitseitenverstellungen 51 und 52 bewegt werden. Die Breitseite 12 zeigt eine bombierte Kokille, wobei im linken Teil die Kokillenwand ebenflächig und im rechten Teil gebogen ausgestaltet ist. Die Breitseite 12 ist über Breitseitenverstellungen 53 und 54 bewegbar.

Zwischen den Breitseiten 11 und 12 sind die Seitenleisten 21 und 22 einklemmbar.

Im linken Teil der Skizze ist die Seitenleiste 21 aus dem Wechselteil 23, welches U-förmig ausgestaltet und geradflächige Schenkel besitzt, und dem Halteteil 27 aufgebaut. An der Stirnfläche des Halteteils 27 sind Kanäle 41 eingearbeitet, die Halbbohrungen 42 im Wechselteil 23 und hiermit korrespondierende Halbbohrungen 43 im Halteteil 27 aufweisen. Dabei ist einer der Kanäle 41 mit einer Kühlmittelzufuhr 44 und ein anderer Kanal mit einer Kühlmittelabfuhr 45 verbunden.

Zwischen der Innenseite 25 der Schenkel 24 und dem Halteteil 27 sind Preßelemente 31 vorgesehen. Im oberen Teil des Bildes ist das Preßelement 31 als eine Einheit von einer Feder 33 und einer Kolben-Zylinder-Einheit 34 aufgebaut. Die Kolben-Zylinder-Einheit 34 wird nur für den Zeitpunkt betätigt, in dem die Feder 33 entspannt wird und das Wechselteil 23 vom Halteteil 27 gelöst bzw. wieder aufgesteckt wird.

Im rechten Teil der Skizze sind die Kanäle 41 ausschließlich in dem U-förmigen aus Kupfer bestehenden Wechselteil 23 eingebracht.

Ein weiterer Unterschied der hier dargestellten Seitenleiste 22 zur gegenüberliegenden Seitenleiste 21 besteht darin, daß die Schenkel des U-förmigen Wechselteils Nocken 26 besitzen, die den Schenkeln eine L-förmige Gestalt geben, wobei die Nocken von den Breitseiten wegweisen.

Auf der dem Formhohlraum 13 zugeneigten Seite der Nocken 26 sind als Preßelemente 31 Membrane 32 vorgesehen. Im oberen Teil des Bildes wird eine formschlüssige Verbindung zwischen dem Wechselteil 23 und dem Halteteil 27 durch Keile 35 hergestellt.

Die Kanäle 41 sind wiederum über eine Kühlmittelzufuhr 44 und eine Kühlmittelabfuhr 45 mit einer weiter nicht dargestellten Kühlmitteleinrichtung verbunden.

Die Seitenleiste 21 ist mit einer Schmalseitenverstellung 61 und die Seitenleiste 22 mit einer Seitenleistenverstellung 62 verbunden.

### Positionsliste

### Stranggießkokille

- 11: erste Breitseite (Gerade)
- 12: zweite Breitseite (bombiert)
- 13: Formhohlraum

### Schmalseite

- 21: erste Seitenleiste
- 22: zweite Seitenleiste
- 23: Wechselteil
- 24: Schenkel
- 25: Innenseite
- 26: Nocken
- 27: Halteteil

### Halterung

- 31: Preßelemente
- 32: Membran
- 33: Feder
- 34: Kolben-Zylinder-Einheit
- 35: Keil

### Kühlung

- 41: Kanal
- 42: Halbbohrung (23)
- 43: Halbbohrung (27)
- 44: Kühlmittelzufuhr
- 45: Kühlmittelabfuhr

### Breitseite

- 51 bis 54: erste bis vierte Breitseitenverstellung

### Schmalseiten

- 61, 62: erste bzw. zweite Seitenleistenverstellung

## Patentansprüche

1. Seitenleisten einer verstellbaren Plattenkokille zum Stranggießen von Brammen, insbesondere für Stahl, die zwischen den Breitseiten (11,12) der Kokille einklemmbar und mit einer dem Formraum (13) abgekehrten Seite angeordneten Verstelleinrichtung (61,62) verbunden und die an eine Kühlmittelzu- und -abfuhr (44,45) angeschlossen sind,
dadurch gekennzeichnet,
daß die Seitenleisten (21, 22) aus einem Wechsel- (23) und einem Halteteil (27) bestehen,
daß jedes Wechselteil (23) aus Kupfer aufgebaut ist und eine U-förmige Gestalt besitzt, deren Schenkel (24) vom Formhohlraum (13) wegweisen, und
daß das Halteteil (27) in den Freiraum des U-förmigen Wechselteils (23) hineinragt und mit den Schenkeln (24) lösbar und kraftschlüssig verbindbar ist.

2. Seitenleisten nach Anspruch 1,
dadurch gekennzeichnet,
daß die Schenkel (24) eine L-förmige Gestalt aufweisen mit fußendig angeordneten, einander zugewandten Nocken (26).

3. Seitenleisten nach den Ansprüchen 1 oder 2;
dadurch gekennzeichnet,
daß zwischen dem Wechselteil (23) und dem Halteteil (27) Preßelemente (31) vorgesehen sind, durch die diese kraftschlüssig miteinander verbindbar sind.

4. Seitenleisten nach Anspruch 3,
dadurch gekennzeichnet,
daß mit Druckmittel beaufschlagbare Membrane (32) vorgesehen sind, die einenends an dem Halteteil (27) und andemends gegen die Innenseite (25) oder die Nocken (26) der Schenkel (24) des U-förmigen Wechselteils (23) preßbar sind.

5. Seitenleisten nach Anspruch 3,
dadurch gekennzeichnet,
daß Federn (33) vorgesehen sind, die durch Kolben-Zylinder-Einheiten (34) zusammenpreßbar sind und im drucklosen Zustand der Kolben-Zylinder-Einheit (34) das Halteteil (27) mit dem Wechselteil (23) kraftschlüssig verbinden.

6. Seitenleisten nach Anspruch 2,
dadurch gekennzeichnet,
daß Keile (35) vorgesehen sind, die zwischen der dem Formhohlraum (13) zugeneigten Fläche der Nocken (26) und der korrespondierenden Fläche des Halteteils (27) einbringbar sind.

7. Seitenleisten nach einem der oben genannten Ansprüche,
dadurch gekennzeichnet,
daß zwischen der dem Formhohlraum (13) abgewandten Seite des U-förmigen Wechselteils (23) und der hiermit korrespondierenden Außenfläche des Halteteils (27) Kanäle (41) vorgesehen sind, durch die ein Kühlmittel leitbar ist.

8. Seitenleisten nach Anspruch 7,
dadurch gekennzeichnet,
daß die Kanäle (41) Bohrungen sind, deren jeweilige Halbbohrung (42 oder 43) in dem Wechsel- (23) und/oder in dem Halteteil (27) eingebracht sind.

9. Seitenleisten nach Anspruch 8,
dadurch gekennzeichnet,
daß mehrere Kanälen (41) vorgesehen sind, die meanderförmig geführt werden und von denen mindestens eine Halbbohrung (42) an die Kühlmittelzufuhr (44) und eine andere Halbbohrung (43) an die Kühlmittelabfuhr (45) angeschlossen ist.

10. Seitenleisten nach einem der oben genannten Ansprüche,
dadurch gekennzeichnet,
daß die Schenkel (24) des U-förmigen Wechselteils (23) auf der dem vom Hohlraum (13) abgekehrten Seite konvergieren und bezüglich der Oberflächenform mit der Innenwand der Breitseiten (11 oder 12) im Verstellbereich der Seitenleisten (21, 22) korrespondieren.

11. Verfahren zum Wechseln von Schmalseiten bei verstellbaren Plattenkokillen zum Stranggießen von Brammen, insbesondere für Stahl, die zwischen den Breitseiten der Kokille einklemmbar und mit einer dem Formhohlraum abgekehrten Seite angeordneten Verstelleinrichtung verbunden sind und bei dem der dem Formhohlraum zugekehrte Teil der Seitenleiste aus Kupfer ist unter Verwendung einer Kokille mit Seitenleisten nach mindestens einem der oben genannten Ansprüche,
dadurch gekennzeichnet,
daß nach dem Entspannen der Einklemmung der Seitenleisten durch die Breitseiten unter Belassen der Anschlüsse für die Kühlmittelzu- und -abläufe sowie der Verbindung der Verstelleinrichtung mit den Halteteilen das aus Kupfer aufgebaute Wechselteil der Seitenleiste im wesentlichen parallel zur Strangabzugsrichtung herausgezogen und anschließend ein neues Wechselteil zurückgeführt und eingeklemmt wird.

## Claims

1. Side strips for an adjustable plate mould for the continuous casting of slabs, in particular for steel, which can be clamped between the wide sides (11, 12) of the mould and are joined to an adjustment device (61, 62) on the side facing away from the mould cavity (13) and connected to a coolant inlet and a coolant outlet (44, 45),
**characterised in that**
the side strips (21, 22) consist of an exchangeable portion (23) and a holding portion (27),
each exchangeable portion (23) is made of copper and has a U-shaped form whose shanks (24) extend away from the mould cavity (13), and
the holding portion (27) projects into the free space of the U-shaped portion (23) and can be joined with the shanks (24) in a detachable and friction-force retained manner.

2. Side strips according to Claim 1,
**characterised in that**
the shanks (24) are of L-shaped design with their flanges (26) arranged at the foot end, facing one another.

3. Side strips according to Claims 1 or 2,
**characterised in that**
pressure elements (31) are provided between the exchangeable portion (23) and the holding portion (27), by which these can be held together by friction-force retention.

4. Side strips according to Claim 3,
**characterised in that**
membranes (32) that can be acted upon by a pressurising medium are provided, which can be pressed at one end against the holding portion (27) and at the other end against the inside (25) or the flanges (26) of the shanks (24) of the U-shaped exchangeable portion (23).

5. Side strips according to Claim 3,
**characterised in that**
springs (33) are provided, which can be compressed by piston-cylinder units (34) and which connect the holding portion (27) to the exchangeable portion (23) by friction-force retention when the piston-cylinder unit (34) is depressurised.

6. Side strips according to Claim 2,
**characterised in that**
wedges (35) are provided, which can be inserted between the surface of the flanges (26) inclined towards the mould cavity (13) and the corresponding surface of the holding portion (27).

7. Side strips according to any of the preceding claims,
**characterised in that**
between the side of the U-shaped exchangeable portion (23) facing away from the mould cavity (13) and the outer surface of the holding portion (27) corresponding thereto, channels (41) are provided through which a coolant can flow.

8. Side strips according to Claim 7,
**characterised in that**
the channels (41) are bores whose respective half-bores (42 or 43) are formed in the exchangeable portion (23) and/or the holding portion (27).

9. Side strips according to Claim 8,
**characterised in that**
several channels (41) are provided, which are formed in a meander pattern and of which at least one half-bore (42) is connected to the coolant inlet (44) and another half-bore (43) is connected to the coolant outlet (45).

10. Side strips according to any of the preceding claims,
**characterised in that**
the shanks (24) of the U-shaped exchangeable portion (23) converge on the side facing away from the mould cavity (13) and, in respect of their surface shape, correspond to the inside wall of the wide sides (11 or 12) in the adjustment area of the side strips (21, 22).

11. Process for the exchange of the narrow sides in adjustable plate moulds for the continuous casting of slabs, in particular for steel, which can be clamped between the wider sides of the mould and are joined to an adjustment device on the side facing away from the mould cavity and in which the part of the side strip facing the mould cavity is made of copper, in which a mould with side strips according to any of the above claims is used,
**characterised in that**
when the clamping of the side strips by the wide sides has been released and the connections to the coolant inlets and outlets and the connection of the adjustment device to the holding portions have been undone, the exchangeable portion of the side strip made of copper is pulled out essentially parallel to the direction in which the strand emerges, and a new exchangeable portion is put back in and clamped in position.

## Revendications

1. Parois latérales d'une coquille à plaques réglable pour la coulée continue de brames, en particulier pour de l'acier, qui peuvent être serrées entre les faces larges (11, 12) de la coquille et sont reliées à un dispositif de réglage (61, 62) agencé du côté éloigné de la cavité de moule (13), et qui sont raccordées à une amenée et à une évacuation (44, 45) d'agent de refroidissement,
caractérisées en ce que les parois latérales (21, 22) sont constituées d'une partie d'échange (23) et d'une partie de maintien (27), en ce que chaque partie d'échange (23) est réalisée en cuivre et possède une conformation en forme de U, dont les branches (24) s'écartent de la cavité de moule (13), et en ce que la partie de maintien (27) pénètre dans l'espace libre de la partie d'échange (23) en forme de U et peut être reliée de façon amovible et sous l'action d'une force aux branches (24).

2. Parois latérales selon la revendication 1,
caractérisées en ce que les branches (24) présentent une conformation en L ayant des saillies (26) en regard l'une de l'autre, agencées du côté de pied.

3. Parois latérales selon la revendication 1 ou 2,
caractérisées en ce que, entre la partie d'échange (23) et la partie de maintien (27), sont prévus des éléments de pressage (31) grâce auxquels celles-ci peuvent être reliées ensemble sous l'action d'une force.

4. Parois latérales selon la revendication 3,
caractérisées en ce que des membranes (32) pouvant être alimentées en agent sous pression sont prévues, qui peuvent être pressées, d'une part, contre la partie de maintien (27) et, d'autre part, contre la face interne (25) ou les saillies (26) des branches (24) de la partie d'échange (23) en forme de U.

5. Parois latérales selon la revendication 3,
caractérisées en ce que des ressorts (33) sont prévus qui peuvent être pressés ensemble par des vérins (34) et relient, sous l'action d'une force, dans l'état sans pression du vérin (34), la partie de maintien (27) à la partie d'échange (23).

6. Parois latérales selon la revendication 2,
caractérisées en ce que des clavettes (35) sont prévues qui peuvent être introduites entre la surface, inclinée vers la cavité de moule (13), des saillies (26) et la surface correspondante de la partie de maintien (27).

7. Parois latérales selon une des revendications précitées,
caractérisées en ce que, entre le côté, opposé à la cavité de moule (13), de la partie d'échange (23) en forme de U et la surface externe correspondante de la partie de maintien (27), sont prévus des canaux (41) à travers lesquels peut être guidé un agent de refroidissement.

8. Parois latérales selon la revendication 7,
caractérisées en ce que les canaux (41) sont des perçages dont les demi-perçages respectifs (42 ou 43) sont prévus dans la partie d'échange (23) et/ou dans la partie de maintien (27).

9. Parois latérales selon la revendication 8,
caractérisées en ce que plusieurs canaux (41) sont prévus qui sont guidés sous forme de méandre et desquels au moins un demi-perçage (42) est raccordé à l'amenée (44) d'agent de refroidissement et un autre demi-perçage (43) est raccordé à l'évacuation (45) d'agent de refroidissement.

10. Parois latérales selon une des revendications précitées,
caractérisées en ce que les branches (24) de la partie d'échange (23) en forme de U convergent sur le côté éloigné de la cavité (13) et, relativement à la forme de surface, correspondent à la paroi interne des faces larges (11 ou 12) dans la zone de réglage des parois latérales (21, 22).

11. Procédé pour changer des faces étroites dans le cas de coquilles à plaques réglables pour la coulée continue de brames, en particulier pour de l'acier, qui peuvent être serrées entre les faces larges de la coquille et sont reliées à un dispositif de réglage agencé du côté éloigné de la cavité de moule, la partie, en regard de la cavité de moule, de la paroi latérale étant en cuivre, en utilisant une coquille à parois latérales selon au moins une des revendications précitées,
caractérisé en ce que, après relâchement du serrage des parois latérales par les faces larges en laissant les raccords pour l'amenée et l'évacuation de l'agent de refroidissement ainsi que la liaison du dispositif de réglage avec les parties de maintien, la partie d'échange, réalisée en cuivre, de la paroi latérale est tirée de façon généralement parallèle par rapport à la direction d'extraction de la barre et, ensuite, une nouvelle partie d'échange est ramenée et serrée.
